# EUROPÄISCHE PATENTSCHRIFT

(11) **EP 3 114 280 B1**
(45) Veröffentlichungstag und Bekanntmachung des Hinweises auf die Patenterteilung: **05.12.2018**
(21) Anmeldenummer: 15708180.3
(22) Anmeldetag: 03.03.2015
(51) Int. Cl.: E01B 7/24

(54) **SCHIENENHEIZEINRICHTUNG**
RAIL HEATING DEVICE
DISPOSITIF DE CHAUFFAGE DE RAILS

(30) Priorität: 07.03.2014 DE 102014103062
(43) Veröffentlichungstag der Anmeldung: 11.01.2017
(73) Patentinhaber: Triples-Systeme GmbH, 45470 Mülheim an der Ruhr (DE)
(72) Erfinder: FUNKE, Michael, 82223 Eichenau (DE); WITTIG, Reiner, 45131 Essen (DE)
(74) Vertreter: ETL Wablat & Kollegen Patent- und Rechtsanwaltsgesellschaft mbH
(86) Internationale Anmeldenummer: PCT/EP2015/054346
(87) Internationale Veröffentlichungsnummer: WO 2015/132220

(56) Entgegenhaltungen:
- DE-U1-202012 103 255

## Beschreibung

Die vorliegende Erfindung betrifft eine Schienenheizeinrichtung gemäß dem Oberbegriff des Anspruchs 1.

Eine derartige Schienenheizeinrichtung ist durch die DE 20 2012 103 255 U1 bekannt.
Die Sicherheit und Zuverlässigkeit im Schienenverkehr kann bei Kälte und insbesondere Eis- oder Schneebildung auf Schienen und insbesondere auf Schienenweichen eingeschränkt oder gefährdet werden. Insbesondere können bewegliche Weichenteile unerwünscht festfrieren, was einen Weichenbetrieb gefährden kann. Daher finden etwa in Gegenden mit kühlem Winterwetter zunehmend Schienenheizungen Verwendung, welche insbesondere zum Heizen von Weichen eingesetzt werden. Heizungen, die mit einem warmen Heizfluid betrieben werden, müssen einerseits so geformt werden, dass sie eine zum Heizen geeignete Form aufweisen; andererseits müssen sie insbesondere im Bereich von Weichen neben anderen Installationen wie Halteeinrichtungen für Gleitstühle und Zungenanordnungen Platz finden können; die Form von Schienenheizungen kann somit von äußeren Gegebenheiten abhängen. Dies kann es erschweren, eine gleichmäßige Verteilung von Heizfluid und/oder Wärme innerhalb der Heizung einzustellen.

Eine Aufgabe der vorliegenden Erfindung besteht darin, eine leicht zu montierende Schienenheizeinrichtung mit verbesserter Wärmeverteilung bereitzustellen.

Diese Aufgabe wird von einer Schienenheizung mit den Merkmalen des Anspruchs 1 gelöst.

Vorteilhafte Ausgestaltungen und Weiterbildungen ergeben sich aus den untergeordneten Ansprüchen.

Im Rahmen dieser Beschreibung kann eine Schienenheizeinrichtung, insbesondere eine Einrichtung, beschreiben, welche für einen wärmeübertragenden Kontakt an einer Schiene, insbesondere an einem Schienensteg, vorgesehen sein kann, im Gegensatz etwa zu Gleitstuhlheizungen, welche einen Gleitstuhl einer Weiche erwärmen sollen. Eine Schienenheizeinrichtung kann dazu ausgebildet sein, mit einem Heizfluid betrieben zu werden und/oder Wärme von einem Heizfluid auf eine Schiene zu übertragen. Ein Heizfluid kann eine Flüssigkeit und/oder ein Gas und/oder ein Flüssigkeitsgemisch und/oder Gasgemisch und/oder Phasengemisch daraus bezeichnen, etwa Wasser und/oder Öl und/oder ein Gemisch aus Wasser und Alkohol, etwa Wasser und Glykol. Allgemein kann eine Schienenheizeinrichtung eine Heizrückwand aufweisen, welche dazu ausgebildet sein kann, zur Erwärmung einer Schiene, insbesondere eines Schienenstegs, in wärmeübertragenden und/oder physischen Kontakt mit dem zu erwärmenden Element zu stehen und/oder bringbar zu sein. Es kann eine gut wärmeleitende Schicht zwischen der Heizrückwand und der Schiene vorgesehen sein, etwa eine Schicht, welche Wärmeleitpaste umfasst. Eine Heizrückwand kann Elemente umfassen, welche dazu ausgebildet und/oder geformt sind, in wärmeübertragenden Kontakt mit einem am Schienensteg anschließenden Schienenfuß und/oder einem am Schienensteg anschließenden Schienenfuß zu stehen und/oder bringbar zu sein. Ein wärmeübertragender Kontakt kann allgemein eine gute Wärmeleitung bereitstellen, um Wärme vom Heizfluid auf die Schiene zu übertragen. Die Form der Heizrückwand kann im Wesentlichen derart ausgebildet sein, dass sie der Form des zu erwärmenden Schienenbereichs entspricht und/oder sich daran anzuschmiegen vermag. Die Schienenheizeinrichtung kann allgemein dazu ausgebildet sein, in eine von Schienensteg, Schienenkopf und Schienenfuß ausgebildete und/oder definierte Schienenkammer einbringbar oder eingebracht zu sein. Die Heizrückwand kann als Teil einer Heizkammer ausgebildet sein, welche selbst als ein Teil eines Heizkörpers ausgebildet oder angesehen sein kann sein. Die Heizkammer kann eine Kammervorderwand aufweisen, welche auf der dem Schienensteg abgewandten Seite und/oder bezüglich der Heizrückwand dem Schienensteg gegenüberliegend und/oder gegenüberliegend anordenbar ausgebildet sein kann. Die Kammervorderwand und die Heizrückwand können eine Wandung der Heizkammer und/oder des Heizkörpers bilden. Die Heizkammer kann dazu ausgebildet sein, mit Heizfluid durchströmbar zu sein. Es kann vorgesehen sein, dass Wärme vom Heizfluid über die Wandung des Heizkörpers und/oder der Heizkammer, insbesondere die Heizrückwand, auf die Schiene, insbesondere einen Schienensteg, übertragen wird und/oder übertragbar ist. Allgemein bezeichnet im Folgenden eine Richtungsbezeichnung mit Bezug auf eine Hinten oder eine rückwärtige Richtung eine Richtung auf den Schienensteg und/oder die Heizrückwand zu, während eine Richtungsbezeichnung mit Bezug auf Vorne eine Richtung vom Schienensteg und/oder der Heizrückwand weg bezeichnet. Die Heizeinrichtung kann allgemein eine Vorderwand aufweisen, welche durch die Heizkammervorderwand gebildet sein kann. Es ist alternativ vorstellbar, dass zwischen der Heizkammervorderwand und der Vorderwand der Heizeinrichtung eine Kammer ausgebildet ist, etwa eine Isolationskammer, welche zur Wärmedämmung in die vordere Richtung vorgesehen sein kann. In einer solchen Isolationskammer kann Wärmedämmmaterial aufgenommen oder aufnehmbar sein, etwa ein Isolierschaum und/oder Luft. Die Isolationskammer und die Heizkammer können einstückig und/oder als Teil des Heizkörpers ausgebildet sein. Etwa kann eine rückseitige Wand der Isolationskammer durch die Heizkammervorderwand gebildet sein. Es können obere und/oder untere Wandbereiche vorgesehen sein, um die Isolationskammer und/oder Heizkammer im Querschnitt abzuschließen und/oder miteinander zu verbinden. Der Heizkörper kann allgemein eine Außenwandung aufweisen, welche insbesondere durch die Heizrückwand und/oder Vorderwand und/oder weitere außenliegende Wände oder Wandbereiche definiert sein kann. Die Kopfseiten des Heizkörpers und/oder der Heizkammer können eine Längsrichtung des Heizkörpers und/oder der Heizkammer definieren. Es können zwei, einander gegenüberliegende, Kopfseiten vorhanden sein.Es ist vorstellbar, dass eine Kopfseite eine Seite ist, die im Wesentlichen rechtwinklig zur Heizrückwand und/oder Kammervorderwand und/oder Heizkörpervorderwand steht und/oder die parallel zu einem Schienenquerschnitt in Querrichtung verläuft. Die Heizkammer und/oder der Heizkörper können an einer oder den Kopfseiten offen sein. Es ist vorstellbar, dass die Kopfseite der Heizkammer und/oder des Heizkörpers jeweils durch eine Deckeleinrichtung abgedeckt und/oder abdeckbar ist. Eine solche Deckeleinrichtung kann gegebenenfalls auch eine Isolationskammer kopfseitig abdecken. Eine Deckeleinrichtung kann allgemein eine Wandung und/oder einen oder mehrere Wandbereiche aufweisen, welche jeweils entsprechende Wandbereiche des Heizkörpers wie die Außenwandung und/oder Heizrückwand und/oder Vorderwand und/oder Kammervorderwand fortzusetzen vermögen. Dabei können entsprechende Wandbereiche aneinander anschließenden und sich entlang einer Längserstreckung, etwa entlang einer Schienenlängsrichtung, fortsetzen. Dabei kann die Kontourform der jeweiligen Wand zumindest über einen Teil der Längserstreckung der Deckeleinrichtung im Wesentlichen beibehalten werden. Es ist vorstellbar, dass in einem Anschlussbereich, in welchem die Deckeleinrichtung und der Heizkörper aneinander angebracht sind, der Querschnitt und/oder eine Außenwandungskontour der Deckeleinrichtung dem Querschnitt und/oder der Außenwandungskontour des Heizkörpers im Wesentlichen entspricht und/oder gleicht. Die Deckeleinrichtung und der Heizkörper können jeweils gegeneinander fluiddicht abgedichtet sein, etwa vermittels einer geeigneten Dichtungseinrichtung wie einer Gummidichtung. Eine Deckeleinrichtung kann insbesondere eine Deckelvorderwand aufweisen, welche eine Vorderwand des Heizkörpers fortzusetzen vermag. Es ist vorstellbar, dass deine Deckeleinrichtung eine Deckelrückwand aufweist, welche die Heizrückwand fortzusetzen vermag. Zwei Komponenten einer Schienenheizeinrichtung, etwa Heizkörper und/oder Heizkammer und Deckeleinrichtung, können miteinander in Fluidkommunikation stehen. Eine Fluidkommunikation kann dabei allgemein beschreiben, dass sich eine Fluidströmung, insbesondere von Heizfluid, zwischen den Komponenten ausbildet und/oder auszubilden vermag. Ein Fluidanschluss kann allgemein eine Öffnung in einer Wand umfassen, durch welche Fluid zu strömen vermag und/oder welche einen Anschluss eines Fluidraums und/oder Rohrs und/oder Schlauchs ermöglicht. Eine Schienenheizeinrichtung kann allgemein einen Heizkörper und mindestens eine, insbesondere zwei, Deckeleinrichtungen aufweisen. Optional kann eine Schienenheizeinrichtung Rohre und/oder Schläuche und/oder eine Wärmequelle und/oder eine Heizfluidquelle und/oder -senke umfassen. Es ist vorstellbar, dass eine Schienenheizeinrichtung mehrere Heizkörper mit gegebenenfalls zugeordneten Deckeleinrichtungen umfasst. Ein Heizkörper kann beispielsweise aus einem metallischen Material, insbesondere Aluminium und/oder Stahl hergestellt sein. Ein Heizkörper kann insbesondere als ein Strangpressprofil ausgebildet sein, etwa aus Aluminium. Eine Heizrückwand kann aus einem gut wärmeleitenden Material ausgebildet sein, etwa einem Metall. Eine Deckeleinrichtung kann am Heizkörper auf geeignete Art befestigt oder befestigbar sein, etwa durch Verschweißen und/oder Verschrauben, beispielsweise durch selbstschneidende Schrauben.

Die vorliegende Erfindung betrifft eine Schienenheizeinrichtung, welche einen Heizkörper mit einer Heizkammer umfasst, welche dazu ausgebildet ist, von einem Heizfluid durchströmt zu werden, wobei der Heizkörper eine Heizrückwand aufweist, welche dazu ausgebildet ist, in wärmeübertragenden Kontakt mit einem Schienensteg einer zu heizenden Schiene zu stehen und/oder bringbar zu sein. Die Schienenheizeinrichtung umfasst ferner mindestens eine Deckeleinrichtung, welche an einer Kopfseite des Heizkörpers angebracht oder anbringbar ist, wobei die Deckeleinrichtung eine Deckelrückwand aufweist, welche dazu ausgebildet ist, die Heizrückwand fortzusetzen; wobei die Deckeleinrichtung eine Deckelvorderwand aufweist, in welcher eine Deckelöffnung für einen Fluidanschluss zur Zufuhr oder Abfuhr von Heizfluid vorgesehen ist. Ferner wird eine Fluidzufuhr quer zur Längserstreckung des Heizkörpers möglich. Durch eine Umleitung des Fluidstroms, etwa durch eine geeignete Fluidführung innerhalb der Deckeleinrichtung, ergibt sich eine Verwirbelung des Fluidstroms, so dass sich innerhalb des Heizkörpers eine gleichmäßige Wärmeverteilung und Temperaturverteilung des Heizfluids einzustellen vermag. So werden Zonen bevorzugter Temperatur auf einfache Art vermieden. Beispielsweise kann auf das Anbringen einer zusätzlichen Prallplatte verzichtet werden, welche bei Varianten mit Fluidzufuhr in Längsrichtung des Heizkörpers zweckmäßig sein kann. Es können allgemein zwei Deckeleinrichtungen vorgesehen sein, von denen eine zur Fluidzufuhr vorgesehen sein kann und die andere zur Fluidabfuhr. Der Aufbau der Deckeleinrichtung kann dabei im Wesentlichen identisch sein; es versteht sich, dass die Funktion einer Deckeleinrichtung als Fluidzufuhr oder Fluidabfuhr im Wesentlichen von der Gesamtanordnung und Anschlüssen nach Außen definiert wird. Innerhalb einer Deckeleinrichtung kann allgemein eine Fluidführung ausgebildet sein, etwa durch Kanäle, welche als Bohrungen ausgebildet sein können. Derartige Bohrungen oder Kanäle können insbesondere gerade ausgebildet sein. Die Fluidführung kann allgemein dazu ausgebildet sein, eine oder mehrere Fluidanschlussöffnungen der Deckeleinrichtung mit der mindestens einen Deckelöffnung in Fluidkommunikation zu bringen und/oder die Deckelöffnung in Fluidkommunikation mit der Heizkammer zu bringen. Eine Deckelöffnung kann allgemein eine Anschlusseinrichtung für eine Fluidführungseinrichtung wie ein Rohr und/oder einen Schlauch aufweisen, etwa eine Aufnahme und/oder ein Gewinde. Ein Kanal und/oder eine Bohrung kann von der Deckelöffnung im Wesentlichen schräg nach oben oder im Wesentlichen horizontal geführt sein. Oben bezeichnet in dieser Beschreibung allgemein die Richtung auf den Schienenkopf zu, Unten die Richtung auf den Schienenfuß. Allgemein können Kanäle oder Bohrungen der Fluidführung jeweils mit gleichbleibendem Querschnitt ausgebildet sein. Dabei können sich Querschnittsänderungen innerhalb der Fluidführung im Wesentlichen dadurch ergeben, dass unterschiedliche Kanäle oder Bohrungen aufeinander treffen. Es kann vorgesehen sein, dass Kanäle und/oder Bohrungen sich jeweils von der Öffnung, von welcher sie sich ins Innere der Deckeleinrichtung erstrecken, geradlinig bis zu einer Verzweigungsstelle innerhalb der Deckeleinrichtung erstrecken, an welcher sie auf ein oder mehrere andere Kanäle und/oder Bohrungen treffen. Entsprechend ist vorstellbar, dass einzelne Kanäle und/oder Bohrungen der Fluidführung der Deckeleinrichtung die Deckeleinrichtung jeweils nicht in gerader Richtung durchdringen. Im Rahmen dieser Beschreibung kann eine Deckelöffnung im Wesentlichen eine Öffnung nach Außen beschreiben, über welche ein Anschluss an eine Fluidzufuhr oder -abfuhr in oder aus der Schienenheizeinrichtung und/oder Deckeleinrichtung möglich ist. Dabei kann eine Deckelöffnung über eine Fluidführung und/oder eine oder mehrere Fluidanschlussöffnungen in Fluidkommunikation mit einer Heizkammer stehen oder bringbar sein. Eine Deckelöffnung kann allgemein eine Öffnung in einer Außenwandkontour eines Querschnitts der Deckeleinrichtung sein. Eine Fluidanschlussöffnung kann im Wesentlichen eine Öffnung zur Heizkammer hin bezeichnen, über welche Fluid von einer Deckeleinrichtung in die Heizkammer einströmen oder aus dieser ausströmen kann. Eine Fluidanschlussöffnung kann eine Flächen normale aufweisen, welche in die Heizkammer gerichtet ist; eine Flächennormale der Deckelöffnung kann an der Heizkammer vorbei gerichtet sein und/oder in einen Außenbereich gerichtet sein.

Bei einer Variante kann die Deckeleinrichtung an einer am Heizkörper angebrachten oder anbringbaren Seite mindestens eine Fluidanschlussöffnung aufweisen welche es einem Heizfluid erlaubt, in die Heizkammer oder aus ihr heraus zu strömen. Eine solche Fluidanschlussöffnung kann sich aus einer Fluidführung innerhalb der Deckeleinrichtung in die Heizkammer öffnen. Das Querschnittsflächenmaß einer Fluidanschlussöffnung kann allgemein kleiner sein als das Querschnittsflächenmaß der Heizkammer. Dadurch lässt sich eine verhältnismäßig große Heizfläche an der Heizrückwand ausbilden.

Es kann vorgesehen sein, dass die mindestens eine Fluidanschlussöffnung in Fluidkommunikation mit der Deckelöffnung ausgebildet ist. Somit kann eine Fluidströmung zwischen der Deckelöffnung und der mindestens einen Fluidanschlussöffnung ausgebildet werden.Die Flächennormalen einer Fluidanschlussöffnung kann schräg und/oder quer, insbesondere im Wesentlichen rechtwinklig, zur Flächennormalen der Deckelöffnung ausgebildet sein. Eine Fluidführung innerhalb der Deckeleinrichtung kann dazu ausgebildet sein, die Fluidkommunikation zwischen den Öffnungen zu ermöglichen. Das Querschnittsflächenmaß der Deckelöffnung kann größer ausgebildet sein als das Querschnittsflächenmaß der mindestens einen Fluidanschlussöffnung.

Es ist vorstellbar, dass die Deckeleinrichtung und der Heizkörper im Wesentlichen identische Querschnittsflächen aufweisen. Somit kann die Deckeleinrichtung sich ebenfalls an das Schienenprofil schmiegen und/oder in der Schienenkammer aufgenommen sein, ohne zusätzliche Anpassungsmaßnahmen zu erfordern.

Bei einer Weiterbildung kann vorgesehen sein, dass die Deckeleinrichtung mindestens und/oder genau zwei Fluidanschlussöffnungen aufweist, welche es jeweils Heizfluid erlauben, in die Heizkammer und/oder aus ihr heraus zu strömen. Die Summe der Querschnittsflächenmaße der Fluidanschlussöffnungen kann geringer sein als das Querschnittsflächenmaß der Heizkammer, so dass sich innerhalb der Heizkammer eine langsamere Strömung ausbilden kann als innerhalb der Kanäle der Fluidführung, die zu den Fluidanschlussöffnungen führen. Die Fluidführung kann eine Verzweigungsstelle aufweisen, von welcher derartige Kanäle von einem mit einer Deckelöffnung verbundenen Kanal abzweigen. Von mindestens einer der Fluidanschlussöffnung kann sich ein Kanal und/oder eine Bohrung schräg innerhalb der Deckeleinrichtung zu einem von der Deckelöffnung geführten Kanal oder Bohrung erstrecken. Dabei kann die Querschnittsform eines schräg geführten Kanals von einer runden Querschnittsform abweichen und etwa oval ausgebildet sein, etwa durch Schrägführung eines Fräs- oder Bohrwerkzeugs. Die Fluidanschlussöffnungen können übereinander angeordnet sein, um eine gute Flächenausnutzung und weitere Verwirbelung des Heizfluids in vertikaler Richtung zu ermöglichen.

Die Deckeleinrichtung kann allgemein eine in Fluidkommunikation mit der Deckelöffnung ausgebildete Fluidführung aufweisen. Die Fluidführung kann durch Bohrungen gebildet sein, welche jeweils von der mindestens einen Deckelöffnung und/oder einer mindestens einen Fluidanschlussöffnung ausgehend ins Innere des Deckelkörpers gebohrt sein können, etwa um sich derart zu treffen, dass eine durchgehende Fluidführung ausgebildet ist.

Bei einer Weiterbildung kann die Fluidführung innerhalb der Deckeleinrichtung eine Verengung des Strömungsquerschnitts aufweisen. Die Verengung kann etwa bei einer Stelle ausgebildet sein, an welcher sich mindestens zwei Kanäle, insbesondere Bohrungen, der Fluidführung treffen. Die Verengung kann insbesondere an einer Stelle vorgesehen sein, an welcher ein Kanal von der Deckelöffnung auf einen Kanal von einer Fluidanschlussöffnung zur Heizkammer trifft.

Die Verengung kann eine sprungartige Verengung sein. Dadurch ergibt sich eine Prallstelle, welche zu einer Verwirbelung des einströmenden Heizfluids führt. Eine sprungartige Verengung kann eine Verengung bezeichnen, an welcher sich der Strömungsquerschnitt im Wesentlichen instantan und/oder sprungartig und/oder unstetig ändert. Dies kann beispielsweise dadurch erreicht werden, dass das Querschnittsflächenmaß eines Kanals von einer Fluidanschlussöffnung geringer ist als das Querschnittsflächenmaß eines Kanals von der Deckelöffnung, welcher in diesen Kanal mündet. Alternativ oder zusätzlich können die Querschnittsform der Kanäle und/oder die Auftrefflage der Kanäle aufeinander geeignet ausgebildet sein, um eine solche sprungartige Verengung bereitzustellen.

Die Fluidführung kann mindestens eine Verzweigung aufweisen. Die Verzweigung kann zu einer Aufteilung oder Zusammenführung von Fluidströmen von oder zu zwei Fluidanschlussöffnungen ausgebildet sein. Es ist vorstellbar, dass innerhalb der Deckelöffnung eine Verzweigung derart ausgebildet ist, dass sich Kanäle von der Deckelöffnung und Kanäle von Fluidanschlussöffnungen zur Heizkammer an einer gemeinsamen Stelle treffen und die Verzweigung definieren. Es können mehrere Verzweigungen vorgesehen sein, die jeweils etwa durch aufeinander treffende Kanäle und/oder Bohrungen, insbesondere solche, welche geradlinig geführt sind gebildet sein können. So kann eine Verzweigungsstruktur der Fluidführung ausgebildet sein.

Es ist vorstellbar, dass die Fluidführung dazu ausgebildet ist, das Heizfluid im Wesentlichen orthogonal zur Einströmrichtung des Fluides in die Deckelöffnung in die Heizkammer zu führen. Durch die Umlenkung des Heizfluidstroms ergibt sich zum einen eine Platzersparnis in Längsrichtung und zum anderen eine Verwirbelung des Heizfluidstroms.

Im Folgenden werden Ausführungsformen von Schienenheizeinrichtungen anhand der beiliegenden Figuren beispielhaft erläutert. Dabei bezeichnen gleiche Bezugszeichen gleiche oder funktional ähnliche Elemente.

Es zeigen:
- Fig. 1: einen Querschnitt eines beispielhaften Heizkörpers einer Schienenheizeinrichtung;
- Fig. 2: eine Seitenansicht einer beispielhaften Schienenheizeinrichtung;
- Fig. 3: eine kopfseitige Ansicht einer beispielhaften Deckeleinrichtung;
- Fig. 4: eine Schrägsicht einer beispielhaften Schienenheizeinrichtung; sowie
- Fig. 5: eine Schrägsicht einer weiteren beispielhaften Schienenheizeinrichtung.

Fig. 1 zeigt einen Querschnitt eines beispielhaften Heizkörpers 10 einer Schienenheizeinrichtung 100. Der Heizkörper 10 weist eine Heizkammer 12 auf, welche zwischen einer Heizrückwand 14 und einer Kammervorderwand 16 ausgebildet ist, die oben und unten über Querwände 13 in einander übergehen. Die Heizrückwand 14 und die Querwände 13 sind dazu ausgebildet, sich an ein Schienenprofil einer zu heizenden Schiene (nicht gezeigt) anzuschmiegen. Es ist ferner eine Isolationskammer 20 vorgesehen, welche zwischen einer Vorderwand 18 und der Kammervorderwand 16 ausgebildet ist. Die Vorderwand 18 bildet zusammen mit der Heizrückwand 14 und dazwischen ausgebildeten Querwänden 13 die Außenwandkontur des Heizkörpers 10. Die Heizkammer 12 und die Isolationskammer 20 sind kopfseitig jeweils offen ausgebildet und können über die Schraubkanäle 22 mit einer Deckeleinrichtung verschraubt werden. Im Betrieb wird über eine der offenen Kopfseiten Heizfluid in die Heizkammer 12 eingebracht, welches über die Heizrückwand 14 Wärme an eine Schiene abzugeben vermag und die Heizkammer 12 auf der gegenüberliegenden Kopfseite wieder verlässt.

Fig. 2 zeigt eine Seitenansicht einer Schienenheizeinrichtung 100 mit einem Heizkörper 10, etwa wie in Fig. 1 gezeigt, an welchem jeweils kopfseitig Deckeleinrichtungen 30 angeschraubt sind. Die Deckeleinrichtungen 30 weisen jeweils eine Deckelöffnung 32 zum Anschluss einer Fluidführungseinrichtung auf, und können jeweils geeignete Anschlusseinrichtungen aufweisen, etwa Gewinde und/oder Rohrvorsprünge- und/oder -anschlüsse, um beispielsweise Rohre und/oder Schläuche für Heizfluid anzuschließen. Es sind selbstschneidende Schrauben 24 zu erkennen, welche über die Schraubkanäle 22 und entsprechende in den Deckeleinrichtungen 30 vorgesehene Kanäle 34 die Deckeleinrichtungen jeweils kopfseitig am Heizkörper 10 befestigen. Über eine Dichtung 26 sind jeweils die Deckeleinrichtung 30 und der Heizkörper 10 gegeneinander abgedichtet. Die Dichtung umgibt dabei die nachfolgend gezeigten Fluidanschlussöffnungen von Außen.

Fig. 3 zeigt einen Querschnitt einer Deckeleinrichtung 30. Von der Deckelöffnung 32 ist ein als Bohrung aufgeführter Fluidkanal 33 in diesem Beispiel in gerader Linie schräg nach oben ins Innere der Deckeleinrichtung 30 geführt. Es sind eine obere Fluidanschlussöffnung 36 und eine untere Fluidanschlussöffnung 38 zu erkennen, welche sich in der Fig. 2 jeweils in die Heizkammer 12 öffnen. Von der oberen Fluidanschlussöffnung 36 ist ein Fluidkanal 37 schräg nach unten gebohrt, um an einer Verzweigungsstelle 40 auf die Bohrung 33 von der Deckelöffnung 32 zu treffen. Von der unteren Fluidanschlussöffnung 38 erstreckt sich ein Fluidkanal 39 in diesem Beispiel geradlinig horizontal bis zur Verzweigungsstelle 40. Das Querschnittsflächenmaß des Kanals 33 ist größer als die Querschnittsflächenmaße der Kanäle 37 und 39, so dass sich an der Verzweigungsstelle 40 eine Verengung des Strömungsquerschnitts mit einem Prallrand ergibt, welcher an der Verzweigungsstelle durch Übergang vom Kanal 33 zu den Kanälen 37 und 39 ausgebildet ist. Beim Übergang von Heizfluid vom Kanal 33 zur Verzweigungsstelle 40.und den Kanälen 37 und 39 ergibt sich somit eine Verwirbelung des Heizfluids. Weitere Verwirbelung wird durch die Umlenkung des Heizfluids beim Strömen durch die von den Kanälen 33, 37 und 39 gebildeten Fluidführung der Deckeleinrichtung 30 von der Einströmungsrichtung in die Deckeleinrichtung in die Ausströmungsrichtung zur Heizkammer 12 erzeugt. Darüber hinaus ergibt sich eine Verwirbelung durch das Aufeinandertreffen der in den Kanälen 37, 39 getrennt geführten Heizfluidströme in der Heizkammer 12. Dadurch kann sich eine gleichmäßige Wärmeverteilung ausbilden und eine Schichtung von Heizfluid unterschiedliche Temperatur innerhalb der Heizkammer 12 bleibt aus. Auf der gegenüberliegenden Kopfseite wird das Heizfluid über eine entsprechende Deckeleinrichtung 30 wieder abgeführt. Zur Abführung kann jedoch eine andere Deckeleinrichtung vorgesehen sein, da hierbei die Verwirbelung nicht unbedingt erforderlich ist. Die Verwendung gleichartiger Deckeleinrichtung 30 auf beiden Kopfseiten ermöglicht jedoch, die Fluidzufuhr auf einer beliebigen der Seiten anzuschließen.
Fig. 4 zeigt eine Schrägsicht einer beispielhaften Schienenheizeinrichtung 100, welche an einer Schiene 200 angelegt ist. Die Schiene 200 wiest einen Schienenkopf 202, einem Schienensteg 204 und einem Schienenfuß 206 auf, welche eine Schienenkammer 208 definieren, in welcher die Schienenheizeinrichtung 100 aufgenommen ist, so dass sich die Heizrückwand 14 an das von der Schiene gebildete Profil anschmiegt. Es ist zu erkennen, wie sich Anschlusselemente 42 wie Rohre oder Schlauchstücke von den Deckelöffnungen 30 in gerader Fortsetzung der Richtung der Bohrung 33 erstrecken.
Fig. 5 zeigt eine Schrägansicht einer weiteren beispielhaften Schienenheizeinrichtung 100, welche sich von der in Fig. 1-4 gezeigten Anordnung hinsichtlich des Querschnitts und des zur Erwärmung vorgesehenen Schienenprofils unterscheidet. Aufgrund des insgesamt niedrigeren Profils ist die Bohrung 33 von der Deckelöffnung 30 in diesem Beispiel im Wesentlichen horizontal geführt.

### Bezugszeichenliste

- 10: Heizkörper
- 12: Heizkammer
- 13: Querwand
- 14: Heizrückwand
- 16: Kammervorderwand
- 18: Vorderwand
- 20: Isolationskammer
- 22: Schraubkanal
- 24: Schrauben
- 26: Dichtung
- 30: Deckeleinrichtung
- 32: Deckelöffnung
- 33: Kanal
- 34: Schraubkanal
- 36: obere Fluidanschlussöffnung
- 37: Kanal
- 38: untere Fluidanschlussöffnung
- 39: Kanal
- 40: Verzweigungsstelle
- 42: Anschlusselement
- 100: Schienenheizeinrichtung
- 200: Schiene
- 202: Schienenkopf
- 204: Schienensteg
- 206: Schienenfuß
- 208: Schienenkammer

## Patentansprüche

1. Schienenheizeinrichtung (100), umfassend:
einen Heizkörper (10) mit einer Heizkammer (12), welche dazu ausgebildet ist, von einem Heizfluid durchströmt zu werden, wobei der Heizkörper (10) eine Heizrückwand aufweist, welche dazu ausgebildet ist, in wärmeübertragenden Kontakt mit einem Schienensteg (204) einer zu heizenden Schiene zu stehen und/oder bringbar zu sein;
mindestens eine Deckeleinrichtung (30), welche an einer Kopfseite des Heizkörpers (10) angebracht oder anbringbar ist, wobei die Deckeleinrichtung (30) eine Deckelrückwand aufweist, welche dazu ausgebildet ist, die Heizrückwand (14) fortzusetzen; **dadurch gekennzeichnet, dass** die Deckeleinrichtung (30) eine Deckelvorderwand aufweist, in welcher eine Deckelöffnung (32) für einen Fluidanschluss zur Zufuhr oder Abfuhr von Heizfluid vorgesehen ist.

2. Schienenheizeinrichtung (100) nach Anspruch 1, wobei die Deckeleinrichtung (30) an einer am Heizkörper (10) angebrachten oder anbringbaren Seite mindestens eine Fluidanschlussöffnung (36,38) aufweist, welche es einem Heizfluid erlaubt, in die Heizkammer (12) oder aus ihr heraus zu strömen.

3. Schienenheizeinrichtung (100) nach Anspruch 2, wobei die mindestens eine Fluidanschlussöffnung (36,38) in Fluidkommunikation mit der Deckelöffnung (32) ausgebildet ist.

4. Schienenheizeinrichtung (100) nach einem der vorhergehenden Ansprüche, wobei die Deckeleinrichtung (30) und der Heizkörper (10) im Wesentlichen identische Querschnittsflächen aufweisen.

5. Schienenheizeinrichtung (100) nach einem der vorhergehenden Ansprüche, wobei die Deckeleinrichtung (30) mindestens zwei Fluidanschlussöffnungen (36,38) aufweist, welche es jeweils Heizfluid erlauben, in die Heizkammer (12) oder aus ihr heraus zu strömen.

6. Schienenheizeinrichtung (100) nach einem der vorhergehenden Ansprüche, wobei die Deckeleinrichtung (30) eine in Fluidkommunikation mit der Deckelöffnung (32) ausgebildete Fluidführung aufweist.

7. Schienenheizeinrichtung (100) nach Anspruch 6, wobei die Fluidführung innerhalb der Deckeleinrichtung (30) eine Verengung des Strömungsquerschnitts aufweist.

8. Schienenheizeinrichtung (100) nach Anspruch 7, wobei die Verengung eine sprungartige Verengung ist.

9. Schienenheizeinrichtung (100) nach einem der Ansprüche 6 bis 8, wobei die Fluidführung mindestens eine Verzweigung (40) aufweist.

10. Schienenheizeinrichtung (100) nach einem der Ansprüche 6 bis 9, wobei die Fluidführung dazu ausgebildet ist, das Heizfluid im Wesentlichen orthogonal zur Einströmrichtung in die Deckelöffnung (32) in die Heizkammer (14) zu führen.

## Claims

1. A rail heating device (100), comprising:
a heating element (10) with a heating chamber (12), through which a heating fluid can flow, wherein the heating element (10) comprises a heating rear wall that is designed for being or being brought in heat-exchanging contact with a rail web (204) of a rail to be heated;
at least one cover device (30) that is or can be arranged on the head end of the heating element (10), wherein the cover device (30) comprises a cover rear wall that is designed for continuing the heating rear wall (14); **characterized in that** the cover device (30) comprises a cover front wall, in which a cover opening (32) for a fluid connection for the supply and discharge of heating fluid is provided.

2. The rail heating device (100) according to claim 1, wherein the cover device (30) comprises at least one fluid connection opening (36, 38) on the side that is or can be arranged on the heating element (10), wherein said fluid connection opening enables heating fluid to flow into or out of the heating chamber (12).

3. The rail heating device (100) according to claim 2, wherein the at least one fluid connection opening (36, 38) is designed for fluidically communicating with the cover opening (32).

4. The rail heating device (100) according to one of the preceding claims, wherein the cover device (30) and the heating element (10) have essentially identical cross-sectional areas.

5. The rail heating device (100) according to one of the preceding claims, wherein the cover device (30) comprises at least two fluid connection openings (36, 38) that respectively enable heating fluid to flow into or out of the heating chamber (12).

6. The rail heating device (100) according to one of the preceding claims, wherein the cover device (30) comprises a fluid conduit that is designed for fluidically communicating with the cover opening (32).

7. The rail heating device (100) according to claim 6, wherein the fluid conduit comprises a constriction of the flow cross section within the cover device (30).

8. The rail heating device (100) according to claim 7, wherein the constriction is an abrupt constriction.

9. The rail heating device (100) according to one of claims 6-8, wherein the fluid conduit comprises at least one branching (40).

10. The rail heating device (100) according to one of claims 6-9, wherein the fluid conduit is designed for conveying the heating fluid into the heating chamber (14) essentially orthogonal to the inflow direction into the cover opening (32).

## Revendications

1. Dispositif de chauffage de rails (100), comprenant :
un corps de chauffage (10) doté d'une chambre de chauffage (12) qui est conçue pour être parcourue par un fluide de chauffage, le corps de chauffage (10) présentant une paroi arrière de chauffage qui est conçue pour pouvoir être ou être amenée en contact de transfert de chaleur avec une traverse de rail (204) d'un rail à chauffer ;
au moins un système de couvercle (30) qui est installé ou peut être installé à un niveau sommital du corps de chauffage (10), le système de couvercle (30) présentant une paroi arrière de couvercle qui est conçue pour continuer la paroi arrière de chauffage (14) ; **caractérisé en ce que** le système de couvercle (30) présente une paroi avant de couvercle dans lequel est prévue une ouverture de couvercle (32) pour un raccordement fluidique servant à acheminer ou à évacuer du fluide de chauffage.

2. Dispositif de chauffage de rails (100) selon la revendication 1, dans lequel le système de couvercle (30) présente, sur une face installée ou pouvant être installée au niveau du corps de chauffage (10), au moins une ouverture de raccordement fluidique (36,38) qui permet à un fluide de chauffage d'affluer dans ou de refluer de la chambre de chauffage (12).

3. Dispositif de chauffage de rails (100) selon la revendication 2, dans lequel l'au moins une ouverture de raccordement fluidique (36,38) est réalisée de manière à être en communication fluidique avec le système de couvercle (32).

4. Dispositif de chauffage de rails (100) selon une des revendications précédentes, dans lequel le système de couvercle (30) et le corps de chauffage (10) présentent des surfaces de sections transversales sensiblement identiques.

5. Dispositif de chauffage de rails (100) selon une des revendications précédentes, dans lequel le système de couvercle (30) présente au moins deux ouvertures de raccordement fluidique (36,38) qui permettent respectivement à du fluide de chauffage d'affluer dans ou de refluer de la chambre de chauffage (12).

6. Dispositif de chauffage de rails (100) selon une des revendications précédentes, dans lequel le système de couvercle (30) présente un guide de fluide réalisé de manière à être en communication fluidique avec le système de couvercle (32).

7. Dispositif de chauffage de rails (100) selon la revendication 6, dans lequel le guide de fluide présente, à l'intérieur du système de couvercle (30), un rétrécissement de la section transversale d'écoulement.

8. Dispositif de chauffage de rails (100) selon la revendication 7, dans lequel le rétrécissement est un rétrécissement par à-coups.

9. Dispositif de chauffage de rails (100) selon une des revendications précédentes, dans lequel le guide de fluide présente au moins une bifurcation (40).

10. Dispositif de chauffage de rails (100) selon une des revendications précédentes, dans lequel le guide fluide est conçu pour guider le fluide de chauffage sensiblement orthogonalement par rapport au sens d'afflux dans le système de couvercle (32) jusque dans la chambre de chauffage (14).
